# EUROPÄISCHE PATENTSCHRIFT

(11) **EP 1 095 232 B1**
(45) Veröffentlichungstag und Bekanntmachung des Hinweises auf die Patenterteilung: **09.06.2004**
(21) Anmeldenummer: 99931256.4
(22) Anmeldetag: 06.07.1999
(51) Int. Cl.: F25D 23/04, A47B 96/02

(54) **ABSTELLFACH**
STORAGE COMPARTMENT
COMPARTIMENT DE RANGEMENT

(30) Priorität: 07.07.1998 DE 19830325
(43) Veröffentlichungstag der Anmeldung: 02.05.2001
(73) Patentinhaber: BSH Bosch und Siemens Hausgeräte GmbH, 81739 München (DE)
(72) Erfinder: KACZMAREK, Wolfgang, D-84419 Schwindegg (DE)
(74) Vertreter: Thoma, Lorenz
(86) Internationale Anmeldenummer: PCT/EP1999/004738
(87) Internationale Veröffentlichungsnummer: WO 2000/001992

(56) Entgegenhaltungen:
- EP-A- 0 634 616
- DE-A- 3 010 697
- US-A- 4 320 935
- US-A- 4 373 448
- US-A- 4 867 512

## Beschreibung

Die Erfindung betrifft ein Abstellfach zur Halterung an einer Innenverkleidung einer Kühlschranktür mit einem einen Stauraum umgrenzenden Aufnahmekörper.

Abstellfächer zur Anbringung an der Innenseite von Kühlschranktüren sind derzeit mit einem zum Abstellen von Kühlgut dienenden Aufnahmekörper ausgestattet, welcher üblicherweise einstückig aus Kunststoffspritzguß hergestellt ist. Diese beanspruchungsbeständigen Aufnahmebehälter werden in großen Stückzahlen meist parallel in gleichartigen Spritzgußwerkzeugen hergestellt. Mit dem an sich sehr kostengünstigen Konzept lassen sich jedoch nur Kühlschranktüren mit einer einheitlichen Breite und einer einheitlichen Gestaltung der Innenverkleidung mit derartigen Abstellfächern bestücken. Üblicherweise umfaßt das Kühlschrankprogramm jedoch verschiedene Typen von Kühlschränken mit einer unterschiedlichen Breite und somit auch einer unterschiedlichen Türenbreite, welche zudem noch in der Gestaltung und Aufteilung ihrer Innenverkleidung variieren. Um den Bedarf an Türabsteltfächern für ein komplettes Kühlschrankprogramm abdecken zu können, ist es somit zwangsweise erforderlich, daß zur Herstellung der unterschiedlich breiten Türabstellfächer eine Mehrzahl von den Breitenabmessungen der Abstellfächer gerecht werdenden Spritzgußwerkzeuge zum Einsatz kommen. Dies führt nicht nur zu hohen Investitionskosten bei Werkzeugen, sondern auch zu Logistikproblemen, da die verschiedenen Werkzeuge innerhalb ein- und derselben Fertigungsstraße integriert werden müssen. Ein solches Abstellfach ist z.B aus der US-A-4 867 512 bekannt.

Aufgabe der Erfindung ist es, ein Abstellfach gemäß dem Oberbegriff des Anspruches 1 mit einfachen konstruktiven Maßnahmen derart zu verbessern, daß die Nachteile des Standes der Technik vermieden sind.

Diese Aufgabe wird gemäß der Erfindung durch die Merkmale des Kennzeichens des Anspruchs 1 gelöst.

Durch die erfindungsgemäße Lösung lassen sich für den Fachkörper des Abstellfaches nicht nur auf das Aussehen der Innenverkleidung Einfluß nehmende unterschiedliche Werkstoffe verwenden, sondern auch Fachkörper unterschiedlicher Länge kostengünstig herstellen, so daß dadurch die Möglichkeit besteht, mit einer minimierten Anzahl von Teilen und somit gegebenenfalls das gesamte Kühlschranksortiment unter Einbezug ihrer unterschiedlichen Gestaltungsvarianten mit Abstellfächern zur Anbringung an der Kühlschranktür ausstatten. Darüber hinaus sind die Abstellfächer im Entsorgungsfall in sortenreine Werkstoffe auftrennbar. Um einer Kühlschranktür an ihrer Innenseite einen deutlich wertigeren Eindruck angedeihen zu lassen, bedarf es hierbei lediglich der Verwendung wertiger Einzelelemente.

Ein lediglich aus drei Einzelelementen zusammengesetzter Fachkörper läßt sich auch in der Großserienfertigung mit vernünftigem Arbeitsaufwand und somit kostengünstig zusammenfügen.

Durch die Verwendung eines Mittelabschnitts lassen sich auf besonders einfache und kostengünstige Weise Abstellfächer unterschiedlicher Länge herstellen, da die Länge des Abstellfaches durch die Länge des Mittelabschnittes bestimmt ist. Bei der Verwendung von mit dem Mittelabschnitt verbundenen Endstücken ist auf einfache Art und Weise die Möglichkeit geschaffen, den unterschiedlichen Haltemaßnahmen des Abstellfaches an der innenverkleidung gerecht zu werden, da lediglich die Endstücke auf das unterschiedliche Haftesystem anzupassen sind.

Fertigungstechnisch besonders einfach und kostengünstig bereitsstellbar ist der erfindungsgemäße, einen U-profilartigen Querschnitt aufweisende Mittel-abschnitt.

Besonders einfach recyclebar und miteinander verbindbar sind die das Abstellfach bildende Abschnitte, wenn nach einer nächsten vorteilhaften Ausgestaltung des Gegenstandes der Erfindung vorgesehen ist, daß der Mittelabschnitt und die mit ihm verbundenen Endabschnitte aus gleichem Werkstoff gebildet sind.

Gemäß einer alternativen Ausführungsform des Gegenstandes der Erfindung ist vorgesehen, daß der Mittelabschnitt und die an ihm angefügten Endabschnitte aus verschiedenen Werkstoffen gebildet sind.

Hierdurch ist den unterschiedlich beanspruchten Abschnitten des Abstellfaches auf einfache Weise Rechnung getragen.

Eine besonders einfache und paßgenaue Montage der beiden Endabschnitte mit dem Mittelabschnitt ergibt sich, wenn nach einer weiteren bevorzugten Ausführungsform des Gegenstandes der Erfindung vorgesehen ist, daß der Mittelabschnitt an seinen beiden stirnseitigen Endabschnitten und die beiden Endstücke jeweils mit Aufnahmen versehen sind, welche als Fügehilfe dienen und im Fügezustand zusammenzuwirken vermögen.

Besonders kostengünstig in unterschiedlichen Längen bereitstellbar ist der Mittelabschnitt des Fachkörpers, wenn nach einer nächsten vorteilhaften Ausgestaltung der Erfindung vorgesehen ist, daß der Mittelabschnitt aus einem halbzeugartigen Aluminiumprofil besteht.

Ferner bringt der Einsatz eines aus Aluminium gefertigten Mittelabschnittes mit sich, daß dieser Mittelabschnitt trotz seiner hohen mechanischen Festigkeit, seiner Verwindungssteifheit und seiner Schlagfestigkeit nur mit relativ geringem Eigengewicht behaftet ist. Darüber hinaus ist ein solcher Mittelabschnitt aufgrund der Kratzbeständigkeit von Aluminium nicht nur besonders intensiv reinigbar, sondern auch in der Fertigung besonders leicht handhabbar, da keinerlei besondere Vorkehrungen zum Schutz der Oberfläche dieses Mittelabschnitts zu treffen sind. Außerdem ist der üblicherweise überwiegend mit Kühlgut belastetet Mittelabschnitt aus Aluminium weitestgehend unempfindlich gegen an sich aggressives flüssiges Kühlgut wie Zitronensaft, Essig oder Alkohol oder dergleichen, wenn dieses Kühlgut aus Unachtsamkeit innerhalb des Fachkörpers des Abstellers verschüttet wird.

Besonders einfach und kostengünstig mit verschiedenen Querschnittsabmessungen herstellbar ist der Mittelabschnitt, wenn nach einer weiteren bevorzugten Ausführungsform des Gegenstandes der Erfindung vorgesehen ist, daß das halbzeugartige Aluminiumprofil als Strangpreßprofil ausgebildet ist.

Nach einer nächsten vorteilhaften Ausgestaltung des Gegenstandes der Erfindung ist vorgesehen, daß das Aluminiumprofil eine eloxierte Oberfläche aufweist.

Durch das Eloxieren des Mittelabschnitts ist dieser in verschiedenen Farben bereitstellbar, wodurch einfach und kostengünstig eine Produktdifferenzierung innerhalb des Kühlschranksortiments erreichbar ist.

Besonders steif ausbildbar sind die Endabschnitte, wenn nach einer nächsten bevorzugten Ausführungsform des Gegenstandes der Erfindung vorgesehen ist, daß die Endabschnitte kappenähnlich ausgebildet sind.

Mit den gleichen Eigenschaften wie ein aus Aluminium gefertigter Mittelabschnitt herstellbar, sind die Endabschnitte, wenn nach einer weiteren bevorzugten Ausführungsform des Gegenstandes der Erfindung vorgesehen ist, daß die Endabschnitte aus Aluminiumdruckguß gefertigt sind.

Zudem sind die zur Halterung des Abstellfaches an der Tür dienenden Haltemaßnahmen besonders formgenau in die Endabschnitte einbringbar.

Eine besonders kostengünstige Ausführung der Endabschnitte ergibt sich, wenn nach einer alternativen Ausführungsform des Gegenstandes der Erfindung vorgesehen ist, daß die Endabschnitte aus Kunststoffspritzguß hergestellt sind.

Die Erfindung ist in der nachfolgenden Beschreibung anhand eines in der beigefügten Zeichnung vereinfacht dargestellten Tischkühlschrankes erläutert.

Es zeigen:
- Fig. 1: einen Haushalts-Tischkühlschrank mit geöffneter Tür, an deren Innenseite aus einem Mittelabschnitt und zwei Endabschnitten zusammengefügte Abstellfächer unterschiedlicher Breite gehaltert sind, in raumbildlicher Ansicht von vorne,
- Fig. 2: eines der schmäleren Abstellfächer mit einem von seinem Mittelabschnitt abgezogen dargestellten Endabschnitt, in raumbildlicher Ansicht von oben, und
- Fig. 3: ausschnittsweise das Abstellfach gemäß Fig. 2 im Bereich des in Fig. 2 abgezogen dargestellten Endabschnittes, in Schnittdarstellung von vorne.

Fig. 1 zeigt einen Haushalts-Tischkühlschrank 10 mit einem wärmeisolierenden Gehäuse 11, innerhalb welchem ein zur Einlagerung von Kühlgut dienender Kühlraum 12 angeordnet ist. Dieser ist durch eine im offenen Zustand dargestellte wärmeisolierende Tür 13 verschließbar, welche eine Außenverkleidung 14, eine nicht gezeigte Wärmeisolationsschicht und eine durch spanlose Formgebung einer Kunststoffplatine erzeugte Innenverkleidung 15 aufweist. Diese weist an ihren Rändern eine rahmenartige Einfassung 16 auf, deren vertikal verlaufende Abschnitte als Holme 17 dienen und an ihren einander zugewandten Innenseiten mit nicht gezeigten Haltenocken versehen sind. Zwischen den Holmen 17 ist ein ebenfalls vertikal angeordneter Zwischenholm 18 vorgesehen, welcher an seinen den Holmen 17 zugewandten Seiten wie dieser, nicht gezeigte Haltenocken aufweist. Die Holme 17 dienen zur Halterung eines im Nahbereich des unteren Türrandes angeordneten, zur Einlagerung von flaschenartigem Lagergut vorgesehenen Abstellfaches 19, welches anhand der Haltenocken an den Holmen 17 lösbar gehaltert ist. Über dem Abstellfach 19 sind weitere, jedoch im Vergleich zu dem Abstellfach 19 schmäler ausgeführte Abstellfächer 20 vorgesehen, welche in den lichten Abstand zwischen einem der Holme 17 und dem Zwischenholm 18 einbringbar sind und welche wie das Abstellfach 19 anhand der nicht gezeigten Haltenocken sowohl an dem Zwischenholm 18 als auch an den Holmen 17 gehaltert sind. Die Abstellfächer 19 und 20 weisen einen im wesentlichen baugleich zueinander ausgebildeten Rückhaltebügel 21 und einen ebenso im wesentlichen baugleich ausgeführten Fachkörper 22 auf, welcher am Beispiel der Abstellfächer 20 weiter unten genauer erläutert wird.

Wie insbesondere Fig. 2 zeigt, weist der Fachkörper 22 einen zur Aufnahme von Kühlgut dienenden Stauraum 23 auf und ist aus drei Einzelelementen zusammengesetzt. Die Einzelelemente umfassen einen Mittelabschnitt 24, welcher aus einem U-profilartigen Aluminiumstrangpreßprofil besteht, dessen Schenkel 25 und 26 als seitliche Begrenzungswände des Stauraumes 23 im Bereich des Mittelabschnitts 24 dienen, wobei der von der Innenverkleidung 15 abgewandte Schenkel 25 zusätzlich an seinem freien Ende mit einer Aufnahmenut 27 ausgestattet ist. Der Boden des Stauraums 23 im Bereich des Mittelabschnitts 24 ist durch eine die beiden Schenkel 25 und 26 verbindende Basis 28 erzeugt. Der Mittelabschnitt 24 ist an seinen Stirnseiten zur Umgrenzung des Stauraumes 23 mit je einem Endstück 30 versehen, von denen jedes mit dem Mittelabschnitt 24 form- und kraftschlüssig verbunden ist. Die Endstücke 30, sind spiegelbildlich zueinander ausgebildet, aber ansonsten baugleich zueinander aufgebaut. Beide Endstücke 30, welche beispielsweise einstückig aus Kunststoffspritzguß oder Aluminiumdruckguß gefertigt sind, weisen einen zusammen mit dem Mittelabschnitt 24 den Boden für den Stauraum 23 bildenden Bodenabschnitt 31 auf, welchem an seinem freien, den Mittelabschnitt 24 zugewandten Ende ein quaderförmiges Fügeelement 32 vorgelagert ist. Dieses springt an seinen beiden schmäleren Stirnseiten gegenüber den schmäleren Abschnitten des Bodenabschnitts 31 um die Materialstärke der Schenkel 25 und 26 zurück und ist zur stauraumseitigen Außenfläche des Bodenabschnitts 31 stufenartig um die Materialstärke der Basis 28 abgesetzt. An dem Bodenabschnitt 31 ist eine im wesentlichen U-förmig geformte Wand 33 einstückig angeformt, deren durch die Basis des U-Profils gebildete Stirnwand mit einer zum Fügeelement 32 gerichteten und somit in den Stauraum 23 ragenden Einformung 34 zur Aufnahme der nicht näher erläuterten nockenartigen Halteelemente an den Holmen 17 und 18 versehen ist. An die Stirnwand der U-förmig geformten Wand 33 schließen sich deren die seitlichen Wandabschnitte des Fachkörpers 22 bildende Schenkel an, welche an ihrem freien Ende mit je einem quaderförmigen, bezüglich der Außenseite der Schenkel um die Materialstärke der Schenkel 25 bzw. 26 zurückspringende Fügeteile 35 bzw. 36 ausgestattet sind, von denen das Fügeteil 35 dem Schenkel 25 und das Fügeteil 36 dem Schenkel 26 zugeordnet ist. Von den beiden Fügeteilen 35 und 36 ist das letztere zusätzlich an seinem vom Bodenabschnitt 31 weggerichteten freien Ende, im Nahbereich des oberen Endes des Fügeteils 36 mit einem vom Stauraum 28 weggerichteten Fügenocken 37 versehen. Dieser vermag im Verbindungszustand der Endstücke 30 mit dem Mittelabschnitt 24 in dessen Aufnahmenut 27 einzugreifen, wobei die Höhe des Fügenockens 37 zur Erzielung einer weitestgehend paßgenauen Führung innerhalb der Aufnahmenut 27 auf deren lichte Weite abgestimmt ist (siehe hierzu Figur 3). Im zusammengefügten Zustand (siehe Pfeilrichtung in Figur 2) bilden der Mittelabschnitt 24 zusammen mit den an seinen Stirnseiten angefügten Endstücken 30 den Fachkörper 22, dessen Stauraum 23 einerseits durch die Wände 33 und die Bodenabschnitte 31 der Endstücke 30 und andererseits durch die Schenkel 25 und 26 sowie durch die Basis 28 am Mittelabschnitt 24 umschlossen ist. Im Fügezustand sind die Endstücke 30 kraftschlüssig mit ihren an den Schenkeln 25 bzw. 26 angreifenden Fügeteilen 35 bzw. 36 angebunden, wobei das Fügeteil 32 zusätzlich die Basis 28 untergreift und kraftschlüssig mit dieser zusammenwirkt.

In Abkehr von der reibschlüssigen Verbindung zwischen den Endstücke 30 und dem Mittelabschnitt 24 wäre es auch denkbar, die letzteren anhand von Rastverbindungen oder einer stoffschlüssigen Verbindungstechnik mit dem Mittelabschnitt 24 zu einem einteiligen Gebilde zusammenzufügen, welches trotz der im Fügezustand beständigen Verbindungen unter seinen Einzelteilen im Recyclingfall auf einfache Weise wieder auftrennbar ist.

## Patentansprüche

1. Abstellfach zur Halterung an einer Innenverkleidung einer Kühlschranktür mit einem einen Stauraum umgrenzenden, nach oben offenen Fachkörper, der einen Boden und vier seitliche Begrenzungswände aufweist, **dadurch gekennzeichnet, daß** der Fachkörper (22) durch einen Mittelabschnitt (24) mit zumindest im wesentlichen U-profilartigem Querschnitt und damit lösbar verbundenen Endstücken (30) gebildet ist.

2. Abstellfach nach Anspruch 1, **dadurch gekennzeichnet, daß** der Mittelabschnitt (24) und die mit ihm verbundenen Endstücke (30) aus gleichem Werkstoff gebildet sind.

3. Abstellfach nach Anspruch 1, **dadurch gekennzeichnet, daß** der Mittelabschnitt (24) und die an ihn angefügten Endstücke (30) aus verschiedenem Werkstoff gebildet sind.

4. Abstellfach nach einem der Ansprüche 1 und 2, **dadurch gekennzeichnet, daß** der Mittelabschnitt (24) an seinen beiden stimseitigen Endabschnitten und die beiden Endstücke (30) jeweils mit Aufnahmen (27, 35, 37) versehen sind, welche als Fügehilfe dienen und im Fügezustand zusammenzuwirken vermögen.

5. Abstellfach nach einem der Ansprüche 1 bis 4, **dadurch gekennzeichnet, daß** der Mittelabschnitt (24) aus einem halbzeugartigem Aluminiumprofil besteht.

6. Abstellfach nach Anspruch 5, **dadurch gekennzeichnet, daß** das halbzeugartige Aluminiumprofil als Strangpreßprofil ausgebildet ist.

7. Abstellfach nach Anspruch 5 oder 6, **dadurch gekennzeichnet, daß** das Aluminiumprofil eine eloxierte Oberfläche aufweist.

8. Abstellfach nach einem der Ansprüche 1 bis 4, **dadurch gekennzeichnet, daß** die Endstücke (30) kappenähnlich ausgebildet sind.

9. Abstellfach nach einem der Ansprüche 1, 2, 3, 4 oder 8, **dadurch gekennzeichnet, daß** die Endstücke (30) aus Aluminiumdruckguß gefertigt sind.

10. Abstellfach nach einem der Ansprüche 1, 2, 3, 4 oder 8, **dadurch gekennzeichnet, daß** die Endstücke (30) aus Kunststoffspritzguß erzeugt sind.

## Claims

1. Storage compartment for mounting at an inner lining of a refrigerator door, with an upwardly open compartment body which bounds a stowage space and which has a base and four lateral boundary walls, **characterised in that** the compartment body (22) is formed by a middle section (24) with a cross-section of at least substantially U-profiled shape and end members (30) detachably connected therewith.

2. Storage compartment according to claim 1, **characterised in that** the middle section (24) and the end members (30) connected therewith are formed from the same material.

3. Storage compartment according to claim 1, **characterised in that** the middle section (24) and the end members (30) joined thereto are formed from different material.

4. Storage compartment according to one of claims 1 and 2, **characterised in that** the two end members (30), and the middle section (24) at its two end-face end sections, are each provided with mounts (27, 35, 37) which serve as joining aids and are capable of cooperating in the joined-together state.

5. Storage compartment according to one of claims 1 to 4, **characterised in that** the middle section (24) consists of an aluminium profile similar to a semifinished product.

6. Storage compartment according to claim 5, **characterised in that** the aluminium profile similar to a semifinished product is constructed as an extruded profile.

7. Storage compartment according to claim 5 or 6, **characterised in that** the aluminium profile has an anodised surface.

8. Storage compartment according to one of claims 1 to 4, **characterised in that** the end members (30) are constructed similarly to caps.

9. Storage compartment according to one of claims 1, 2, 3, 4 and 8, **characterised in that** the end members (30) are made of aluminium diecastings.

10. Storage compartment according to one of claims 1, 2, 3, 4 and 8, **characterised in that** the end members (30) are produced from plastics material injection mouldings.

## Revendications

1. Compartiment de rangement destiné à être fixé sur un revêtement intérieur d'une porte de réfrigérateur, comprenant un corps de compartiment ouvert vers le haut et pourvu d'un fond et de quatre parois de limitation latérales, qui délimite un espace de stockage, **caractérisé en ce que** le corps de compartiment (22) est formé par un segment central (24) possédant une section transversale au moins essentiellement similaire à un profil en U et pourvu de pièces d'extrémité (30) reliées à lui de manière détachable.

2. Compartiment de rangement selon la revendication 1, **caractérisé en ce que** le segment central (24) et les pièces d'extrémité (30) reliées à celui-ci sont formés du même matériau.

3. Compartiment de rangement selon la revendication 1, **caractérisé en ce que** le segment central (24) et les pièces d'extrémité (30) jointes à celui-ci sont formés d'un matériau différent.

4. Compartiment de rangement selon l'une des revendications 1 et 2, **caractérisé en ce que** le segment central (24), au niveau de ses deux segments d'extrémité frontaux, et les deux pièces d'extrémité (30) sont pourvues, respectivement, de logements (27, 35, 37) servant d'aide à l'assemblage et pouvant coopérer à l'état assemblé.

5. Compartiment de rangement selon l'une des revendications 1 à 4, **caractérisé en ce que** le segment central (24) est formé d'un profilé en aluminium similaire à un produit semi-fini.

6. Compartiment de rangement selon la revendication 5, **caractérisé en ce que** le profilé en aluminium similaire à un produit semi-fini est exécuté en tant que profilé filé.

7. Compartiment de rangement selon la revendication 5 ou 6, **caractérisé en ce que** le profilé en aluminium est pourvu d'une surface anodisée.

8. Compartiment de rangement selon l'une des revendications 1 à 4, **caractérisé en ce que** les pièces d'extrémité (30) sont exécutées de manière similaire à des couvercles.

9. Compartiment de rangement selon l'une des revendications 1, 2, 3, 4 ou 8, **caractérisé en ce que** les pièces d'extrémité (30) sont fabriquées par un procédé de coulage d'aluminium sous pression.

10. Compartiment de rangement selon l'une des revendications 1, 2, 3, 4 ou 8, **caractérisé en ce que** les pièces d'extrémité (30) sont fabriquées par un procédé de moulage par injection de matière plastique.
